# EUROPÄISCHE PATENTSCHRIFT

(11) **EP 1 340 566 B1**
(45) Veröffentlichungstag und Bekanntmachung des Hinweises auf die Patenterteilung: **26.04.2006**
(21) Anmeldenummer: 03002955.7
(22) Anmeldetag: 06.02.2003
(51) Int. Cl.: B22D 11/06

(54) **Vorrichtung zum kontinuierlichen Vergiessen von Metallschmelzen, insbesondere Stahlschmelzen**
Device for continuous casting of molten metals, especially steel
Dispositif pour la coulée continue d'un métal liquide, en particulier de l'acier

(30) Priorität: 27.02.2002 DE 10208342
(43) Veröffentlichungstag der Anmeldung: 03.09.2003
(73) Patentinhaber: ThyssenKrupp Nirosta GmbH, 47807 Krefeld (DE)
(72) Erfinder: Albrecht-Früh, Ulrich, Dr.-Ing., 47877 Willich (DE); Schümers, Werner, Dipl.-Ing., 40668 Meerbusch (DE); Stebner, Guido, Dr.-Ing., 45359 Essen (DE); Walter, Manfred, Dr.-Ing., 47804 Krefeld (DE)
(74) Vertreter: Cohausz & Florack

(56) Entgegenhaltungen:
- EP-A- 0 947 261
- EP-A- 1 092 490

## Beschreibung

Die Erfindung betrifft eine Vorrichtung zum kontinuierlichen Vergießen von Metallschmelzen, insbesondere Stahlschmelzen, zu gegossenem Band mit zwei gegenläufig rotierenden, achsparallel angeordneten Gießwalzen, die einen zwischen ihnen ausgebildeten Gießspalt begrenzen und in einem Ständer gelagert sind, der auf einer Führungsbahn aus einer Gießposition, in welcher sich der Gießspalt unter einer Schmelzenzuführung befindet, in eine neben der Vorrichtung angeordnete Warteposition bewegbar ist. Eine derartige Vorrichtung ist beispielsweise aus der EP 0 947 261 A2 bekannt.

Beim Bandgießen von Stahl in derartigen auch als "Double Roller-" oder "Zwei-Rollen-Gießmaschine" bezeichneten Vorrichtungen unterliegen die Gießwalzen einer hohen mechanischen und thermischen Beanspruchung, durch welche es immer wieder zu kleineren Beschädigungen der Walzen kommt. Diese Beschädigungen müssen möglichst zeitnah ausgebessert werden, um eine Vergrößerung des Schadens zu vermeiden und ein ordnungsgemäßes Produktionsergebnis gewährleisten zu können.

Der für die Durchführung dieser Wartungsarbeiten in der Praxis anfallende Aufwand ist erheblich. So müssen die Gießwalzen aus dem Ständer ausgebaut und für die Instandsetzung in eine Werkstatt transportiert werden. Nachdem dort die erforderlichen Arbeiten, wie beispielsweise eine partielle Erneuerung der Oberflächenstruktur oder eine Glättung der Stirnseiten der Gießwalzen, durchgeführt worden sind, werden die Gießwalzen zurück zur Gießvorrichtung transportiert und eingebaut. Aufgrund der für diese Vorgänge erforderlichen Zeit wird die Verfügbarkeit bekannter Gießvorrichtungen erheblich eingeschränkt.

Beim aus der EP 0 947 261 A2 bekannten Stand der Technik sind die Gießwalzen in einem auf Schienen geführten Rahmen gelagert, der aus einer Warteposition außerhalb der eigentlichen Gießvorrichtung über eine Zwischenposition in die Gießstellung bewegbar ist. Nach erreichen der Gießposition wird der Rahmen mit Hilfe von hydraulischen Stützeinrichtungen fest abgestützt, die im Boden unterhalb des Rahmens angeordnet sind und im Gießbetrieb gegen seine Unterseite drücken. Auf diese Weise ist die Lage des Rahmens und dementsprechend der von ihm getragenen Walzen oder Rollen während des Gießen eindeutig fixiert. Gleichzeitig ermöglicht es die Verfahrbarkeit des Rahmens, die Gießwalzen für Wartungsarbeiten auf einfache Weise aus der Gießvorrichtung zu entfernen. Nachteilig ist allerdings, dass bei der bekannten Gießvorrichtung immer ein Spalt von bedeutender Höhe zwischen dem Rahmen und dem Boden verbleibt, so dass die Umgebungsluft ungehindert bis in den Bereich des zwischen den Walzen ausgebildeten Gießspalts vordringen und in unmittelbaren Kontakt mit dem frisch aus dem Gießspalt abgezogenen gegossenen Band kommen kann.

Die Aufgabe der Erfindung besteht darin, eine Gießvorrichtung zu schaffen, bei der auf einfache Weise eine seitliche Abschottung der Gießzone bzw. des sich daran anschließenden ersten Abzugsbereichs bei gleichzeitig nach wie vor gegebener Verfahrbarkeit des die Gießwalzen oder -rollen tragenden Ständers möglich ist.

Diese Aufgabe wird bei einer Vorrichtung der eingangs angegebenen Art dadurch gelöst, dass der Ständer eine Hubeinrichtung trägt, die ihn für den Gießbetrieb ausgehend von einer angehobenen Transportposition, in welcher er frei verfahrbar ist, in die Gießposition absetzen und ihn für den Transport wieder in die Transportposition anheben, kann von der aus der Ständer mit den Gießwalzen gleitend oder rollend in die Warteposition bewegbar ist.

Gemäß der Erfindung weist der Ständer eine Hubeinrichtung auf, die ihn in der Gießposition auf einem festen Boden absenkt und für den Transport in die Wartestellung in eine Transportstellung hebt, in der er dann frei bewegt werden kann. Dadurch, dass der Ständer während des Gießbetriebs fest auf einem Boden sitzt, ist der sichere, positionsgenaue Halt der Gießrollen beim Gießen auf einfache Weise sichergestellt. Gleichzeitig ist durch das feste Aufsitzen des Ständers auf dem Boden eine seitliche Abschottung der im Gießbetrieb kritischen Zonen der Gießvorrichtung auf denkbar einfache Weise sichergestellt. Ist der Ständer beispielsweise rahmenförmig ausgebildet, so umschließt der Ständer einen Raum mit bestimmten Abmessungen, der gegenüber der Umgebung seitlich abgeschlossen ist, so dass die im Hinblick auf das Gießgeschehen kritische Zone der Gießvorrichtung gegen ein Eindringen von Umgebungsmedium etc. geschützt ist. Ein weitere Vorteil der Erfindung besteht darin, dass sich der Ständer mit den von ihm getragenen Walzen oder Rollen auf einfache Weise in die Transportstellung bringen und aus dem Gießbereich bewegen lässt, ohne dass dazu ein Eingriff in die Vorrichtung von außen erforderlich ist. Die Erfindung ermöglicht so einerseits die Abschottung des Gieß- und/oder an den Gießspalt sich anschließenden Abzugsbereich, ohne dass dazu größere größere Eingriffe in die Gesamtkonstruktion einer Gießmaschine erforderlich oder eine Einbuße an Mobilität des Ständers in Kauf genommen werden müssten.

Gemäß einer vorteilhaften Ausgestaltung der Erfindung befindet sich der Ständer mit den Gießwalzen in seiner Warteposition in einer Einrichtung zum Bearbeiten der Gießwalzen. Bei einer derart ausgebildeten Gießvorrichtung ist in unmittelbarer Nachbarschaft der Gießposition ein Bearbeitungsstand angeordnet, in dem die an den Gießwalzen anfallenden Wartungsarbeiten durchgeführt werden. Die Bearbeitungseinrichtung kann mit allen für die Wartungs- und Ausbesserungsarbeiten erforderlichen Werkzeugen ausgestattet sein. So können durch Verwendung von geeignet ausgebildeten Aufsätzen ein Drehwerkzeug oder eine Vorrichtung zur Rollenstrukturierung vergleichsweise einfach in der Bearbeitungsstation auf den Ständer gesetzt werden.

Alternativ oder Ergänzend zur Positionierung des Ständers in einer Walzenbearbeitungseinrichtung während der Wartezeit kann sich der Ständer mit den Gießwalzen in seiner Warteposition in einer Einrichtung zum Wechseln der Gießwalzen befindet. Die Wartezeit kann in diesem Fall für einen vollständigen Tausch der Walzen genutzt werden. Selbstverständlich kann eine solche Wechseleinrichtung auch Teil einer Einrichtung sein, in der Wartungsarbeiten an den Walzen vorgenommen werden können.

Die Erfindung nutzt damit die schon beim Stand der Technik gegebene Möglichkeit, die Gießwalzen aus der Gießposition in eine Wartposition bewegen zu können. In der sich erfindungsgemäß an der Warteposition befindenden Bearbeitungseinrichtung lassen sich alle Wartungsarbeiten durchführen, die für einen dauerhaften ordnungsgemäßen Einsatz der Gießwalzen erforderlich sind. Umständliche und zeitaufwendige Montagearbeiten sind dafür nicht erforderlich. Statt dessen sind die Transportwege der Gießwalzen zwischen ihrer Gießposition unterhalb des die zu vergießende Schmelze abgebenden Zwischengefäßes und der Bearbeitungsstation auf ein Minimum reduziert. Die so erreichte Zeitverkürzung ermöglicht es, schon in einer regulär, beispielsweise infolge eines Wechsels der Schmelzencharge eintretenden Gießpause den kompletten Ständer mit den in ihm gelagerten Gießwalzen ohne größeren Aufwand aus dem Gießbereich heraus in die Bearbeitungseinrichtung zu fahren, dort während der für die Vorbereitung der anschließenden Gießsequenz benötigten Wartezeit die erforderlichen Wartungsarbeiten vorzunehmen und noch vor Ende der Gießpause den Ständer in die Gießposition zurückzubewegen. Im Ergebnis gewährleistet die Erfindung somit, dass stets in ordnungsgemäßem Zustand befindliche Gießwalzen zur Verfügung stehen, ohne dass dazu aufwendige Montage- und Transportarbeiten notwendig sind. Die Verfügbarkeit einer erfindungsgemäßen Vorrichtung ist dadurch gegenüber herkömmlichen Gießvorrichtungen deutlich erhöht.

Eine weitere vorteilhafte Variante der Erfindung ist dadurch gekennzeichnet, dass der Ständer mit einer Zugeinrichtung verkoppelt ist, welche ihn zwischen der Warte- und der Transportposition hin- und herbewegt. Mit Hilfe dieser vorzugsweise als Kettenzug ausgebildeten Zugeinrichtung kann der Ständer problemlos aus dem Gießbereich heraus in die Warteposition gezogen und bei Erreichen der Bearbeitungseinrichtung exakt so positioniert werden, dass die erforderlichen Arbeiten störungsfrei ausgeführt werden können. Ebenso positionsgenau kann die Zugeinrichtung den Ständer in die Gießposition zurückbewegen und dort am für den Gießvorgang optimalen Platz abstellen. Die präzise Ausrichtung des Ständers kann dabei durch an den jeweiligen Positionen vorhandene Ausrichthilfen unterstützt werden.

Um ein einfaches Ankoppeln des in die Transportposition angehobenen Ständers zu ermöglichen, kann eine Koppeleinrichtung zum lösbaren Ankoppeln des Ständers an die Zugeinrichtung vorgesehen sein. Dabei kann der Vorgang des Ankoppelns dadurch vereinfacht werden, dass die Koppeleinrichtung beim Anheben in die Transportposition sich selbsttätig mit einer Koppeleinrichtung der Zugeinrichtung verkoppelt.

Ist die in den durch den Gießprozess bedingten Pausen zur Verfügung stehende Zeit zu kurz für die jeweils anfallenden Instandsetzungsarbeiten, so kann ein verzögerungsfreier Betrieb dadurch gewährleistet werden, dass zwei jeweils ein Paar von Gießwalzen tragende Ständer vorhanden sind, von denen sich jeweils einer in seiner Warteposition in der Einrichtung zum Bearbeiten der Gießwalzen befindet, während der andere in der Gießposition angeordnet ist. Auf diese Weise können die von dem einen Ständer getragenen Gießwalzen gewartet werden, während sich die anderen im Gießeinsatz befinden, und es steht ein neuer Satz einwandfreier Gießwalzen zur Verfügung, sobald sich bei dem bis dahin im Einsatz befindlichen Gießwalzenpaar Fehler oder Beschädigungen zeigen, die ausgebessert werden müssen.

Da die Gießwalzen im Betrieb in der Regel mit Fluiden, wie Kühlwasser, Energie für Überwachungs- und Antriebseinrichtungen, und Signalen, wie elektrisch oder optisch übertragene Steuersignale, versorgt werden müssen, ist es günstig, der Ständer Fluid-, Signal- und / oder Energieversorgungseinrichtungen umfasst, die mit am Ständer angeordneten Kupplungseinrichtungen verbunden sind, welche beim Absenken des Ständers in die Gießposition selbsttätig in Eingriff kommen mit stationär angeordneten Anschlüssen von Versorgungsleitungen. Auf diese Weise lässt sich das An- und Abkoppeln des Ständers beim Erreichen- bzw. Verlassen der Gießposition besonders einfach automatisch durchführen.

Ebenso günstig im Hinblick auf einen weitgehend automatisierten Betrieb einer erfindungsgemäßen Vorrichtung ist es, wenn eine Zentriereinrichtung vorhanden ist, welche den Ständer mindestens beim Absenken aus der Transportposition in die Gießposition zentriert. Diese Zentriereinrichtung kann beispielsweise an dem Ständer befestigte Führungsleisten und mit den am Ständer befestigten Führungsleisten zusammenwirkende, ortsfest angeordneten Führungsleisten umfassen. Dabei ist es günstig, wenn die Position der Führungsleisten einstellbar ist, so dass vor Inbetriebnahme oder bei einer Betriebsunterbrechung eine Grundausrichtung der Führungsleisten vorgenommen werden kann, die eine einwandfrei reproduzierbare, exakte Ausrichtung des Ständers sicherstellt. Die Wirkung der Führungsleisten kann in diesem Zusammenhang dadurch unterstützt werden, dass die Führungsleisten konvergierend ausgerichtet sind.

Weitere vorteilhafte Ausgestaltungen der Erfindung sind in den abhängigen Ansprüchen angegeben und werden im Zusammenhang mit dem nachfolgend anhand einer Zeichnung beschriebenen Ausführungsbeispiel näher erläutert. Es zeigen schematisch:
- Fig. 1: einen Ständer mit darin gelagerten Gießwalzen in einem Längsschnitt,
- Fig. 2: den Ständer gemäß Fig. 1 in einer Ansicht von oben,
- Fig. 3: eine erste Vorrichtung zum Herstellen von gegossenem Stahlband in einer seitlichen teilweise geschnittenen Ansicht,
- Fig. 4: die Vorrichtung gemäß Fig. 3 in einer zweiten Betriebsstellung,
- Fig. 5: eine zweite Vorrichtung zum Herstellen von gegossenem Stahlband in einer seitlichen teilweise geschnittenen Ansicht,
- Fig. 6: die Vorrichtung gemäß Fig. 5 in einer zweiten Betriebsstellung.

Der in Fig. 1 dargestellte Ständer 1 ist rahmenförmig ausgebildet und weist eine im wesentlichen quaderförmige Grundform auf. Mit seinen Seitenprofilen 1a,1b,1c,1d umgrenzt der Ständer 1 einen Freiraum, in dem zwei achsparallel zueinander ausgerichtete Gießwalzen 2,3 angeordnet sind. Die Gießwalzen 2,3 bilden die Längsseiten eines zwischen ihnen angeordneten Gießspalts 4 und sind mit ihren Endzapfen an zwei gegenüberliegenden Seitenprofilen 1b, 1d des Ständers 1 drehbar gelagert. In der Praxis sind an dem Ständer 1 hier im einzelnen nicht dargestellte Schnellkupplungen vorgesehen, über welche der für den Betrieb der Gießwalzen erforderliche Antrieb, die Kühlwasserversorgung und gegebenenfalls erforderliche elektrische Verbindungen angeschlossen werden können. Ebenso sind an dem Ständer 1 hier ebenfalls nicht dargestellte Befestigungs- und Halteeinrichtungen beispielsweise für die zum seitlichen Abdichten des Gießspalts 4 benötigten Elemente ausgebildet.

An den den Eckbereichen des Ständers 1 zugeordneten Enden der einander gegenüberliegenden, die Seiten 1b,1d verbindenden Seiten 1a,1c ist jeweils ein L-förmiger Halter 5,6 angeordnet. Der lange Schenkel 5a der Halter 5,6 steht in Richtung von der jeweiligen Seite in seitlicher Richtung ab, während ihr kurzer Schenkel 5b nach oben orientiert ist. In den Eckbereichen der Halter 5,6 ist jeweils eine Rolle 7,8 drehbar gelagert.

Am freien Ende seines langen, vom Ständer 1 wegweisenden Schenkels 5a ist jeder Halter 5,6 über eine Drehachse 9 schwenkbar am Ständer 1 gelagert. Dabei entspricht der Abstand A der Drehachse 9 von der Unterseite des Ständers 1 etwa dem Umfangsradius der Rollen 7,8, so dass sich die Unterseite des Ständers 1 bei im wesentlichen senkrecht in seitlicher Richtung von ihm abstehenden langen Schenkeln 5a der Halter 5,6 auf etwa der gleichen Höhe befindet wie der Aufstandpunkt der Rollen 7,8.

Das freie Ende des kurzen, nach oben weisenden Schenkels 5b der Halter 5,6 ist jeweils mit dem Stößel einer Hydraulikeinheit 10,11 gelenkig verkoppelt. Mit ihrem Gehäuse ist jede Hydraulikeinheit 10,11 an einer am oberen Rand des Ständers 1 jeweils ausgebildeten Schulter 12,13 gelenkig abgestützt.

Die in den Figuren 3 und 4 gezeigte Vorrichtung 20 zum Vergießen von Stahlschmelze zu einem gegossenen Band umfasst eine Gießeinrichtung 21 und eine in unmittelbarer Nachbarschaft neben der Gießeinrichtung 21 angeordnete Einrichtung 22 zur Bearbeitung der Gießwalzen 2,3. Die Einrichtung 22 und die Gießeinrichtung 21 sind dabei über als Schienen ausgebildete, linear verlaufende Führungsbahnen 23 miteinander verbunden, die sich beginnend mit dem von der Einrichtung 22 angewandten Ende der Gießeinrichtung 21 bis zum von der Gießeinrichtung 21 abgewandten Ende der Einrichtung 22 erstrecken.

Auf den Führungsbahnen 23 steht der Ständer 1 mit seinen Rollen 5,6 auf. Durch am der Gießeinrichtung 21 zugeordneten Ende der Führungsbahnen 23 positionierte Anschläge 24 ist dabei in Längsrichtung der Führungsbahnen eine Gießposition festgelegt (Fig. 3), bei deren Erreichen sich der von den Gießwalzen 2,3 umgrenzte Gießspalt 4 exakt ausrichtet in der Gießeinrichtung 21 unter dem Ausguss eines hier nicht dargestellten Zwischengefäßes befindet. Eine Warteposition, in der sich der Ständer 1 in der Einrichtung 22 befindet, ist in Längsrichtung L durch am gegenüberliegenden Ende der Führungsbahnen 23 angeordnete Anschläge 25 festgelegt (Fig. 4).

Für den Transport des in angehobener Transportstellung befindlichen Ständers 1 auf den Führungsbahnen 23 ist eine einen umlaufenden Kettenzug umfassende Zugeinrichtung 26 vorgesehen, die den Ständer 1 aus der Gießposition in die Warteposition und von dort zurück in die Gießposition zieht. Zum Zentrieren des Ständers 1 zwischen den Führungsbahnen 23 während des Transports sind Führungsrollen 27 vorgesehen, deren Drehachsen im wesentlichen vertikal ausgerichtet sind und die seitlich an den Führungsbahnen 23 anliegen.

In der Gießposition des Ständers 1 befinden sich die Rollen 7,8 des Ständers 1 in angehobener Ruhestellung. In dieser Stellung sind die langen Schenkel 5a der Halter im wesentlichen waagerecht angeordnet, so dass der Ständer 1 in abgesenkter Stellung mit seiner Unterseite fest auf einem geeignet ausgebildeten, hier im einzelnen nicht dargestellten Stützpodest aufsitzt (Fig. 3). Die Oberseite des Stützpodestes und die ihm zugeordnete Unterseite des Ständers 1 sind dabei so ausgebildet, dass eine im wesentlichen dichte Ankopplung des Ständers 1 an das Podest gewährleistet ist. Auf diese Weise ist der vom Ständer 1 und vom Podest umgebene Raum mindestens in seitlicher Richtung annähernd vollständig gegenüber der Umgebung abgeschottet

Bei in Gießposition befindlichem Ständer 1 wird über das nicht dargestellte Zwischengefäß Stahlschmelze in den von den dabei rotierenden, laufend gekühlten Gießwalzen 2,3 umgrenzten Raum gegeben. Die auf die von oben in den Gießspalt 4 hineinfördernden Gießwalzen 2,3 gelangende Stahlschmelze erstarrt zu Schalen, die im Gießspalt 4 unter Mitnahme fließfähiger Schmelze zu einem gegossenen Band geformt wird. Dieses Band wird in einem kontinuierlichen Vorgang abgezogen und einer Weiterverarbeitung zugeführt.

Nach Ende des Vergießens einer Schmelzencharge werden die Verbindungen zwischen dem Ständer 1 und den zur Versorgung, zum Antrieb und zur Steuerung der Gießwalzen 2,3 benötigten Aggregate der Gießeinrichtung 21 durch Lösen der nicht gezeigten Schnellkupplungen abgekoppelt. Anschließend werden die Halter 5,6 mit den von ihnen getragenen Rollen durch die Hydraulikeinheiten 10,11 nach unten in die Rollstellung geschwenkt. Einhergehend damit wird der Ständer 1 in seine vom Stützpodest abgehobene Transportstellung gehoben (Fig. 4).

Anschließend wird der in Transportstellung befindliche Ständer 1 von der Zugeinrichtung 26 in seine Warteposition in die Einrichtung 22 gezogen. In dieser Einrichtung 22 sind zuvor die für die Instandhaltungsarbeiten benötigten Werkzeuge vorpositioniert worden. Durch die Anschläge 25 ist sichergestellt, dass der Ständer 1 schnell und zielgerichtet seine Warteposition erreicht, so dass unmittelbar nach seinem Eintreffen mit den Instandsetzungsarbeiten an den Gießwalzen 2,3 begonnen werden kann. Sobald der Ständer 1 in der Warteposition angelangt ist, werden die Halter 5,6 mit den Rollen 7,8 durch die Hydraulikeinheiten 10,11 wieder in ihre Ruhestellung geschwenkt, so dass sich der Ständer 1 auf ein geeignetes, hier nicht dargestelltes Stützpodest absenkt, auf dem er während der Bearbeitung fest sitzt.

Nach erfolgter Bearbeitung der Gießwalzen 2,3 wird der Ständer 1 durch Verschwenken der Rollen 5,6 wieder in seine Transportstellung gebracht und mittels der Zugeinrichtung 26 wieder zurück in seine Gießposition in der Gießeinrichtung 21 gezogen. Die für den Transport des Ständers 1 in die Einrichtung 22, seine Instandsetzung und seinen Rücktransport benötigte Zeit ist so auf die für das Neueinrichten der Gießeinrichtung 21 benötigte Zeit abgestimmt, dass sich der Ständer 1 wieder in seiner Gießposition befindet und an die Aggregate der Gießeinrichtung angekoppelt ist, bevor eine neue Schmelzencharge für das Vergießen bereit ist.

Eine noch höhere Betriebssicherheit bei gleichzeitig erhöhter Verfügbarkeit lässt sich mit der in den Figuren 5 und 6 dargestellten Vorrichtung 30 erreichen. Bei dieser Vorrichtung 30 zum Vergießen einer Stahlschmelze ist auf gegenüberliegenden Seiten der entsprechend der Gießeinrichtung 21 aufgebauten Gießeinrichtung 31 in unmittelbarer Nachbarschaft zu dieser jeweils eine Einrichtung 32a,32b zum Bearbeiten von Gießwalzen angeordnet. Schienenartig ausgebildete, linear verlaufende Führungsbahnen 33 erstrecken sich dabei, entsprechend dem Beispiel der Führungsbahnen 23, von dem der Gießeinrichtung 31 abgewandten Ende der einen Einrichtung 32a bis zum von der Gießeinrichtung 31 ebenfalls abgewandten Ende der anderen Einrichtung 32b.

Auf den Führungsbahnen 33 stehen zwei entsprechend dem Ständer 1 ausgestaltete Ständer 41,42, in denen jeweils Gießwalzen 43,44 gelagert sind. Wie beim in den Figuren 3,4 erläuterten Ausführungsbeispiel befindet sich die Gießposition der Ständer 41,42 jeweils exakt in der Gießeinrichtung 31. In seiner Warteposition befindet sich der erste Ständer 41 in der einen Einrichtung 32a, während die Warteposition des zweiten Ständers 42 in der anderen Einrichtung 32b zum Bearbeiten der Gießwalzen 44 dieses Ständers 42 angeordnet ist.

Die Ständer 41,42 sind dabei über einen Kettenzug 45 miteinander verkoppelt, so dass in einer synchronen Bewegung jeweils einer von ihnen aus seiner Warteposition in die Gießposition bewegt wird, während der andere gleichzeitig aus der Gießposition in die Warteposition gezogen wird. Auf diese Weise können auch zeitaufwendige Reparaturen an den jeweils in Warteposition befindlichen Gießwalzen 43,44 vorgenommen werden, während gleichzeitig der Gießbetrieb mit den von dem jeweils in Gießposition befindlichen Ständer 41 bzw. 42 getragenen Gießwalzen 43 bzw. 44 ungestört fortgesetzt wird.

### BEZUGSZEICHEN

- 1: Ständer
- 1a,1b,1c,1d: Seitenprofile des Ständers 1
- 2,3: Gießwalzen
- 4: Gießspalt
- 5,6: L-förmiger Halter
- 5a: langer Schenkel der Halter 5,6
- 5b: kurzer Schenkel der Halter 5,6
- 7,8: Rolle
- 9: Drehachse
- 10,11: Hydraulikeinheit
- 12,13: Schulter
- 20: Vorrichtung zum Vergießen von Stahlschmelze
- 21: Gießeinrichtung
- 22: Einrichtung zur Bearbeitung der Gießwalzen 2,3
- 23: Führungsbahnen
- 24: Anschläge
- 25: Anschläge
- 26: Zugeinrichtung
- 27: Führungsrollen
- 30: Vorrichtung zum Vergießen einer Stahlschmelze
- 31: Gießeinrichtung
- 32a,32b: Einrichtung zum Bearbeiten von Gießwalzen
- 33: Führungsbahnen
- 41,42: Ständer
- 43,44: Gießwalzen
- A: Abstand der Drehachse 9 von der Unterseite des Ständers 1

## Patentansprüche

1. Vorrichtung zum kontinuierlichen Vergießen von Metallschmelzen, insbesondere Stahlschmelzen, zu gegossenem Band (B) mit zwei gegenläufig rotierenden, achsparallel angeordneten Gießwalzen (2,3), die einen zwischen ihnen ausgebildeten Gießspalt (4) begrenzen und in einem Ständer (1) gelagert sind, der auf einer Führungsbahn (23) aus einer Gießposition, in welcher sich der Gießspalt (4) unter einer Schmelzenzuführung befindet, in eine neben der Vorrichtung (20) angeordnete Warteposition bewegbar ist, **dadurch gekennzeichnet, dass** der Ständer (1) eine Hubeinrichtung trägt, die ihn für den Gießbetrieb ausgehend von einer angehobenen Transportposition, in welcher er frei verfahrbar ist, in die Gießposition absetzen und ihn für den Transport wieder in die Transportposition anheben kann, von der aus der Ständer (20) mit den Gießwalzen (2,3) gleitend oder rollend in die Warteposition bewegbar ist.

2. Vorrichtung nach Anspruch 1, **dadurch gekennzeichnet, dass** sich der Ständer mit den Gießwalzen in seiner Warteposition in einer Einrichtung zum Bearbeiten der Gießwalzen befindet.

3. Vorrichtung nach Anspruch 1, **dadurch gekennzeichnet, dass** sich der Ständer mit den Gießwalzen in seiner Warteposition in einer Einrichtung zum Wechseln der Gießwalzen befindet.

4. Vorrichtung nach einem der voranstehenden Ansprüche, **dadurch gekennzeichnet, dass** der Ständer auf Rollen gelagert ist.

5. Vorrichtung nach Anspruch 4, **dadurch gekennzeichnet, dass** die Rollen auf Schienen geführt sind.

6. Vorrichtung nach einem der Ansprüche 4 oder 5, **dadurch gekennzeichnet, dass** die Hubeinrichtung den Ständer über die Rollen anhebt und absenkt.

7. Vorrichtung nach einem der voranstehenden Ansprüche, **dadurch gekennzeichnet, dass** der Ständer mit einer Zugeinrichtung (26) verkoppelt ist, welche ihn zwischen der Warte- und der Transportposition hin- und herbewegt.

8. Vorrichtung nach Anspruch 7, **dadurch gekennzeichnet, dass** der Ständer mit einer Koppeleinrichtung zum lösbaren Ankoppeln des Ständers an die Zugeinrichtung versehen ist.

9. Vorrichtung nach Anspruch 8, **dadurch gekennzeichnet, dass** die Koppeleinrichtung beim Anheben in die Transportposition sich selbsttätig mit einer Koppeleinrichtung der Zugeinrichtung verkoppelt.

10. Vorrichtung nach einem der voranstehenden Ansprüche, **dadurch gekennzeichnet, dass** die Führungsbahn linear verläuft.

11. Vorrichtung nach einem der voranstehenden Ansprüche, **dadurch gekennzeichnet, dass** zwei jeweils ein Paar von Gießwalzen tragende Ständer vorhanden sind, von denen sich jeweils einer in seiner Warteposition in der Einrichtung zum Bearbeiten der Gießwalzen befindet, während der andere in der Gießposition angeordnet ist.

12. Vorrichtung nach Anspruch 11, **dadurch gekennzeichnet, dass** zwei Einrichtungen zum Bearbeiten der Gießwalzen vorhanden sind, von denen die erste auf einer und die andere auf einer anderen Seite der Gießposition angeordnet ist.

13. vorrichtung nach Anspruch 12 **dadurch gekennzeichnet, dass** die Einrichtungen zum Bearbeiten der Gießwalzen an gegenüberliegenden Seiten der Gießposition angeordnet sind.

14. Vorrichtung nach einem der voranstehenden Ansprüche, **dadurch gekennzeichnet, dass** der Ständer nach Art eines Rahmens ausgebildet ist.

15. Vorrichtung nach einem der voranstehenden Ansprüche, **dadurch gekennzeichnet, dass** eine Seitenführungseinrichtung vorhanden ist, welche den in der Transportstellung befindlichen Ständer während des Verfahrens bezüglich des Verfahrweges zentriert.

16. Vorrichtung nach einem der voranstehenden Ansprüche, **dadurch gekennzeichnet, dass** der Ständer Fluid-, Signal- und / oder Energieversorgungseinrichtungen umfasst, die mit am Ständer angeordneten Kupplungseinrichtungen verbunden sind, welche beim Absenken des Ständers in die Gießposition selbsttätig in Eingriff kommen mit stationär angeordneten Anschlüssen von Versorgungsleitungen.

17. Vorrichtung nach einem der voranstehenden Ansprüche, **dadurch gekennzeichnet, dass** eine Zentriereinrichtung vorhanden ist, welche den Ständer mindestens beim Absenken aus der Transportposition in die Gießposition zentriert.

18. Vorrichtung nach Anspruch 17, **dadurch gekennzeichnet, dass** die Zentriereinrichtung an dem Ständer befestigte Führungsleisten und mit den am Ständer befestigten Führungsleisten zusammenwirkende, ortsfest angeordneten Führungsleisten umfasst.

19. Vorrichtung nach Anspruch 18, **dadurch gekennzeichnet, dass** die Position der Führungsleisten einstellbar ist.

20. Vorrichtung nach einem der Ansprüche 18 oder 19, **dadurch gekennzeichnet, dass** die Führungsleisten konvergierend ausgerichtet sind.

## Claims

1. Device for the continuous casting of metal melts, in particular steel melts, to form cast strip (B) with two counter-rotating casting rollers (2, 3) arranged with parallel axes, which delimit a casting gap (4) formed between them and are mounted in a stand (1) which can be moved on a guide track (23) from a casting position in which the casting gap (4) is located beneath a melt supply into a waiting position arranged next to the device (20), **characterised in that** the stand (1) carries a raising device which, for the casting operation, starting from a raised conveying position in which it can be moved freely, can deposit it into the casting position, and can raise it into the conveying position again for conveying, from which the stand (20) with the casting rollers (2, 3) can be moved into the waiting position by sliding or rolling.

2. Device according to Claim 1, **characterised in that** the stand with the casting rollers is located, in its waiting position, in a device for the processing of the casting rollers.

3. Device according to Claim 1, **characterised in that** the stand with the casting rollers is located, in its waiting position, in a device for changing the casting rollers.

4. Device according to one of the foregoing claims, **characterised in that** the stand is mounted on rollers.

5. Device according to Claim 4, **characterised in that** the rollers are guided on rails.

6. Device according to one of Claims 4 or 5, **characterised in that** the raising device raises and lowers the stand via the rollers.

7. Device according to one of the foregoing claims, **characterised in that** the stand is coupled to a drawing device (26), which moves it to and fro between the waiting position and the conveying position.

8. Device according to Claim 7, **characterised in that** the stand is provided with a coupling device for detachable coupling of the stand to the drawing device.

9. Device according to Claim 8, **characterised in that** the coupling device, when raised into the conveying position, couples itself automatically to a coupling device of the drawing device.

10. Device according to one of the foregoing claims, **characterised in that** the guide track runs in a linear manner.

11. Device according to one of the foregoing claims, **characterised in that** two stands carrying in each case a pair of casting rollers are provided, of which in each case one is located in its waiting position in the device for processing the casting rollers, while the other is arranged in the casting position.

12. Device according to Claim 11, **characterised in that** two devices are provided for processing the casting rollers, of which the first is arranged on one side of the casting position, and the other is arranged on another side.

13. Device according to Claim 12, **characterised in that** the devices for processing the casting rollers are arranged on opposing sides of the casting position.

14. Device according to one of the foregoing claims, **characterised in that** the stand is designed in the form of a frame.

15. Device according to one of the foregoing claims, **characterised in that** a lateral guide device is provided, which centres the stand in the conveying position during the movement in relation to the movement path.

16. Device according to one of the foregoing claims, **characterised in that** the stand comprises devices for supplying fluids, signals, and/or energy, which are connected to coupling devices arranged at the stand, which, when the stand is lowered into the casting position, engage automatically with supply line connections in a stationary arrangement.

17. Device according to one of the foregoing claims, **characterised in that** a centring device is provided which centres the stand at least when lowering from the conveying position into the casting position.

18. Device according to Claim 17, **characterised in that** the centring device comprises guide strips secured on the stand and guide strips arranged in a fixed-position interacting with the guide strips secured to the stand.

19. Device according to Claim 18, **characterised in that** the position of the guide strips is adjustable.

20. Device according to one of Claims 18 or 19, **characterised in that** the guide strips are arranged so as to be convergent.

## Revendications

1. Dispositif pour la coulée continue d'un métal fondu, en particulier d'acier fondu, en une bande coulée (B) avec deux rouleaux de coulée disposés parallèlement, tournant à contre-sens (2, 3), qui limitent une fente de coulée (4) formée entre eux et sont posés sur un bâti (1), qui peut se déplacer sur une bande de guidage (23) d'une position de coulée, dans laquelle la fente de coulée (4) se trouve sous un guide de masse fondue, en une position d'attente disposée à côté d'un dispositif (20), **caractérisé en ce que** le bâti (1) porte un dispositif de levage, qui peut le déposer pour le fonctionnement de coulée, partant d'une position de transport relevée, dans laquelle il est librement déplacé, en la position de coulée et qui peut le lever pour le transport, à nouveau en position de transport, de laquelle il est mobile, par glissement ou par rouleau en la position d'attente, depuis le bâti (20) avec les rouleaux de coulée (2, 3).

2. Dispositif selon la revendication 1, **caractérisé en ce que** le bâti avec les rouleaux de coulée, se trouve en position d'attente, dans un dispositif pour le traitement des rouleaux de coulée.

3. Dispositif selon la revendication 1, **caractérisé en ce que** le bâti avec les rouleaux de coulée, se trouve en position d'attente, dans un dispositif pour le changement des rouleaux de coulée.

4. Dispositif selon l'une des revendications précédentes, **caractérisé en ce que** le bâti est posé sur des cylindres.

5. Dispositif selon la revendication 4, **caractérisé en ce que** les cylindres sont guidés sur des rails.

6. Dispositif selon la revendication 4 ou 5, **caractérisé en ce que** le dispositif de levage lève et abaisse le bâti par les cylindres.

7. Dispositif selon l'une des revendications précédentes, **caractérisé en ce que** le bâti est couplé à un dispositif de tirage (26), qui le déplace entre les positions d'attente et de transport.

8. Dispositif selon la revendication 7, **caractérisé en ce que** le bâti est muni d'un dispositif de couplage pour le couplage non fixe du bâti au dispositif de tirage.

9. Dispositif selon la revendication 8, **caractérisé en ce que** le dispositif de couplage se couple automatiquement à un dispositif de couplage du dispositif de tirage lors de la levée en la position de transport.

10. Dispositif selon l'une des revendications précédentes, **caractérisé en ce que** la bande de guidage est linéaire.

11. Dispositif selon l'une des revendications précédentes, **caractérisé en ce que** deux bâtis, portant chaque fois une paire de rouleaux de coulée, sont présents, dont un se trouve chaque fois en position d'attente dans le dispositif de traitement des rouleaux de coulée, alors que l'autre est disposé en position de coulée.

12. Dispositif selon la revendication 11, **caractérisé en ce que** deux dispositifs de traitement des rouleaux de coulée sont présents, dont le premier est disposé sur un côté et l'autre sur l'autre côté de la position de coulée.

13. Dispositif selon la revendication 12, **caractérisé en ce que** les dispositifs de traitement des rouleaux de coulée sont disposés des côtés opposés de la position de coulée.

14. Dispositif selon l'une des revendications précédentes, **caractérisé en ce que** le bâti est formé comme un cadre.

15. Dispositif selon l'une des revendications précédentes, **caractérisé en ce qu'**un dispositif de guidage latéral est présent, qui centre le bâti se trouvant en position de transport pendant le procédé, par rapport à la voie du procédé.

16. Dispositif selon l'une des revendications précédentes, **caractérisé en ce que** le bâti comprend des dispositifs d'économie de fluide, de signal et/ou d'énergie, qui sont reliés aux dispositifs de couplage disposés sur le bâti, qui s'engrènent, lors de l'abaissement du bâti en position de coulée, automatiquement avec les raccords stationnaires des conduites d'alimentation.

17. Dispositif selon l'une des revendications précédentes, **caractérisé en ce qu'**un dispositif de centrage est présent, lequel centre le bâti au moins lors de l'abaissement depuis la position de transport en la position de coulée.

18. Dispositif selon la revendication 17, **caractérisé en ce que** le dispositif de centrage comprend des barres conductrices fixées au bâti et des barres conductrices fixes par rapport au sol, agissant avec les barres conductrices fixées au bâti.

19. Dispositif selon la revendication 18, **caractérisé en ce que** la position des barres conductrices est ajustable.

20. Dispositif selon l'une des revendications 18 ou 19, **caractérisé en ce que** les barres conductrices sont orientées de manière convergente.
